# EUROPÄISCHE PATENTSCHRIFT

(11) **EP 3 299 523 B1**
(45) Veröffentlichungstag und Bekanntmachung des Hinweises auf die Patenterteilung: **31.03.2021**
(21) Anmeldenummer: 16189878.8
(22) Anmeldetag: 21.09.2016
(51) Int. Cl.: E02D 17/13, E02D 17/00, E02D 7/22

(54) **VERFAHREN UND BAUGERÄT ZUR BAUGRUNDBEARBEITUNG**
METHOD AND DEVICE FOR TREATING A FOUNDATION SOIL
PROCÉDÉ ET DISPOSITIF POUR LE TRAITEMENT D'UN SOL DE FONDATION

(43) Veröffentlichungstag der Anmeldung: 28.03.2018
(73) Patentinhaber: BAUER Spezialtiefbau GmbH, 86529 Schrobenhausen (DE)
(72) Erfinder:
(74) Vertreter: Wunderlich & Heim Patentanwälte Partnerschaftsgesellschaft mbB

(56) Entgegenhaltungen:
- EP-A1- 1 580 398
- DE-B3- 10 308 539
- JP-A- H0 989 563

## Beschreibung

Die Erfindung betrifft ein Verfahren zur Bodenbearbeitung mit einem Baugerät, welches mindestens eine Drehantriebseinheit zum drehenden Antreiben eines Bodenbearbeitungswerkzeugs und mindestens eine Vorschubeinheit aufweist, mit welcher das Bodenbearbeitungswerkzeug in den Boden eingebracht wird, gemäß dem Oberbegriff des Anspruchs 1.

Die Erfindung betrifft weiterhin ein Baugerät zur Bodenbearbeitung mit einer Drehantriebseinheit zum drehenden Antreiben eines Bodenbearbeitungswerkzeugs und einer Vorschubeinheit, mit welcher das Bodenbearbeitungswerkzeug in einer Vortriebsrichtung in den Boden einbringbar ist, gemäß dem Oberbegriff des Anspruchs 10.

Baugeräte zur Bodenbearbeitung stellen beispielsweise Bohrgeräte zum Pfahlbohren oder Schlitzwandfräsen zum Herstellen von Schlitzwänden im Boden dar. Bei einem Bohrgerät wird ein Bohrwerkzeug über einen Bohrantrieb rotierend angetrieben und zumeist vertikal in einen Boden mittels einer Vorschubeinheit eingebracht. Für ein effizientes Erstellen eines Bohrloches ist es dabei von wesentlicher Bedeutung, dass die Drehzahl und eine Vorschubgeschwindigkeit aufeinander abgestimmt eingestellt sind.

Bei einfachen Bohrgeräten werden die Drehzahl und eine Vorschubgeschwindigkeit manuell von einem Bohrgerätefahrer eingestellt. Die richtige Einstellung hängt somit stark von der Erfahrung des Bohrgerätefahrers ab, zumal die Einstellung auch von der Art des Bodens abhängt.

Es ist bekannt, dass Bohrgeräte mit einer elektronischen Steuerung versehen sind, in welcher vorausgewählte Programme vorgesehen sind, welche von einem Bohrgerätefahrer abhängig von der vorliegenden Bodenart ausgewählt werden können. Bei diesen Programmen können beispielsweise eine Drehzahl des Bohrwerkzeuges und eine Vorschubgeschwindigkeit für eine bestimmte Bodenart vorgegeben sein. Die Steuerung wird dann anhand dieser Sollwerte Drehmoment und Vorschubkraft an dem Bohrgerät einstellen und regeln. Die sich ergebenden Istwerte können gemessen und mit den Sollwerten verglichen werden, so dass eine herkömmliche Regelung gegeben ist.

Jedoch ist auch bei derartigen Vorauswahlprogrammen weiter eine entsprechende Erfahrung des Bohrgerätefahrers notwendig. Es muss zunächst das richtige Programm ausgewählt werden. Selbst bei der Auswahl eines richtigen Programms, etwa für sandigen Boden, kann es vorkommen, dass im Verlauf der abzuteufenden Bohrung verschiedene Schichten des Bodens zu durchdringen sind, welche andere Festigkeiten und Bindigkeiten aufweisen können. So können eine Drehzahl und eine Vorschubgeschwindigkeit, welche für einen sandigen Boden effizient sind, bei einer felsigen oder lehmigen Bodenschicht zu einem übermäßigen Werkzeugverschleiß, einem erhöhten Energieverbrauch oder zu einer Minderung des Bohrfortschritts führen.

Aus der JP 09 089 563 A geht eine Schlitzwandfräse mit einer Steuerung hervor, welche im Betrieb verschiedene Parameter erfasst, wie die Lage der Drehachsen, die Tiefe und die Vortriebsrichtung. Die Steuerung ist dabei ausgebildet, anhand der ermittelten Parameter die Fräse zu steuern, um so einen positionsgenauen Schlitz im Boden zu erstellen.

Aus der gattungsbildenden EP 1942 247 A1 geht ein Verfahren zum Verdrängungsbohren hervor, bei dem eine Eingangsgröße und eine Ausgangsgröße erfasst werden, aus welchen noch beim Bohren eine Tragfähigkeit des durchörterten Bodens bestimmt wird.

Ein ähnliches Verfahren ist aus der EP 1 229 172 A1 bekannt. Bei Erreichen eines gewünschten Tragfähigkeitswertes kann ein Abbohren automatisch bewirkt werden.

Der Erfindung liegt die **Aufgabe** zugrunde, ein Verfahren und ein Baugerät zur Bodenbearbeitung anzugeben, mit welchen in besonders zuverlässiger Weise eine effiziente Bodenbearbeitung ermöglicht werden.

Die Aufgabe wird nach der Erfindung durch ein Verfahren mit den Merkmalen des Anspruchs 1 beziehungsweise mit einem Baugerät mit den Merkmalen des Anspruchs 10 gelöst. Bevorzugte Ausführungsformen der Erfindung sind in den jeweils abhängigen Ansprüchen angegeben.

Bei dem erfindungsgemäßen Verfahren ist vorgesehen, dass eine Steuer- und Auswerteeinheit vorgesehen ist, mit welcher bei der Bodenbearbeitung mindestens eine Eingangsgröße der Drehantriebseinheit und/oder der Vorschubeinheit erfasst und gespeichert wird, mindestens eine resultierende Ausgangsgröße an dem Bodenbearbeitungswerkzeug erfasst und gespeichert wird und die mindestens eine Eingangsgröße in Bezug gesetzt wird mit der resultierenden Ausgangsgröße, wobei ein Bodenbearbeitungswert ermittelt und abgespeichert wird.

Ein Grundgedanke der Erfindung besteht darin, dass durch eine Steuer- und Auswerteeinheit mindestens eine Eingangsgröße und mindestens eine Ausgangsgröße bei der Bodenbearbeitung kontinuierlich oder in regelmäßigen Abständen erfasst und in Bezug zueinander gesetzt werden. Liegt etwa an der Drehantriebseinheit ein bestimmtes Drehmoment als Eingangsgröße an, so läßt die sich hieraus unter Einfluss des Bodens einstellende Drehzahl an dem Bodenbearbeitungswerkzeug, etwa einem Bohrwerkzeug oder einem Fräsrad, Rückschlüsse auf die Art des Bodens zu, etwa ob dieser fest oder locker ist. Die Steuerungs- und Auswerteeinheit kann so durch einen Vergleich von Eingangsgröße und resultierender Ausgangsgröße eine Aussage über die Bodenbearbeitbarkeit treffen, wobei ein Bodenbearbeitungswert ermittelt wird. Dieser Bodenbearbeitungswert kann einem Gerätefahrer angezeigt oder unmittelbar in der Steuerung für den weiteren Betrieb der Antriebseinheiten und der Vorschubeinheiten berücksichtigt werden. Insbesondere beim Durchörtern tieferliegender Bodenschichten, welche für einen Gerätefahrer nicht erkennbar sind, kann so eine Aussage über die jeweils bearbeitete Bodenschicht getroffen werden, was für eine effizientere Einstellung der Eingangsgrößen, also der Betriebsparameter, durch den Gerätefahrer oder durch die Steuerung selbst hilfreich ist. Es kann so eine Bearbeitung mit einer möglichst effizienten oder effektiven Einstellung der Antriebseinheiten, insbesondere der Drehantriebseinheit und der Vorschubeinheit erfolgen.

Eine bevorzugte Weiterbildung des erfindungsgemäßen Verfahrens besteht darin, dass die mindestens eine Eingangsgröße und die mindestens eine Ausgangsgröße über die Zeit und/oder die Vortriebsstrecke erfasst und gespeichert werden. Sind etwa an einer Baustelle mehrere Bohrungen oder Schlitze zu erstellen, welche üblicherweise nahe beieinander oder nicht allzu weit entfernt liegen, so können die abgespeicherten Eingangs- und Ausgangsgrößen, welche über die Zeit oder die Vortriebsstrecke bei einem Arbeitsgang erfasst und gespeichert wurden, zur Erstellung eines Wiederholprogramms verwendet werden. Insbesondere kann über eine Vortriebsstrecke, also eine Bohrtiefe oder eine Schlitztiefe, ein Profil mit den jeweiligen Bodenbearbeitungswerten erstellt und hierzu jeweils ein Datensatz mit bevorzugten Betriebsparametern für die Eingangsgrößen zugeordnet werden.

Grundsätzlich ist eine Vielzahl verschiedener Eingangsgrößen einzeln und in Kombination erfassbar. Je mehr Eingangsgrößen berücksichtigt werden, desto aussagekräftiger sind die Rückschlüsse auf den Boden und umso genauer ist ein Bodenbearbeitungswert und damit die Aussage über die Bearbeitbarkeit des Bodens. Besonders bevorzugt ist es nach einer Ausführungsform der Erfindung, dass als Eingangsgröße ein Drehmoment der Drehantriebseinheit, eine Vorschubkraft der Vorschubeinheit und/oder ein Druck oder ein Volumen in einem hydraulischen System zum Antreiben der Drehantriebseinheit und/oder der Vorschubeinheit ausgewählt wird. Die Drehantriebseinheit kann dabei ein Bohrantrieb oder ein Fräsradantrieb sein. Das Drehmoment kann dabei unmittelbar erfasst werden. Bei einem hydraulischen Antriebssystem kann das Drehmoment und damit die abgegriffene Leistung indirekt über Parameter in dem hydraulischen System, insbesondere ein Druck oder einem Volumenstrom in dem hydraulischen System erfasst werden.

Entsprechendes gilt für eine Vorschubeinheit, welche über eine Winde oder über Stellzylinder erfolgen kann, welche ebenfalls mit einem hydraulischen Antriebssystem betrieben werden können. Die Vorschubeinheit kann aber etwa bei einer Schlitzwandfräse eine Auflast oder das Gewicht der Schlitzwandfräse sein, welche an einem Windenseil aufgehängt ist und die Auflast durch eine entsprechende Gegenkraft der Winde reduziert. Die Auflast kann so über entsprechende Kraftsensoren oder rechnerisch über ein Windendrehmoment unter Berücksichtigung des Gewichtes der Schlitzwandfräse ermittelt und bei der Bestimmung des Bodenbearbeitungswertes eingerechnet werden.

Entsprechendes gilt bei der Auswahl der Ausgangsgrößen. Die Ausgangsgrößen stehen dabei in einem Wirkzusammenhang mit einer zugeordneten Eingangsgröße. Nach der Erfindung ist es dabei besonders bevorzugt, dass als Ausgangsgröße eine Drehzahl und/oder eine Vorschubgeschwindigkeit des Bodenbearbeitungswerkzeugs ausgewählt werden. Beispielsweise steht ein Drehmoment an einer Drehantriebseinheit im Bezug zur Drehzahl eines Bodenbearbeitungswerkzeugs, etwa einem Bohrwerkzeug oder einem Fräsrad. Bei einer Vorschubeinheit steht eine Vorschubkraft oder eine Auflast in Verbindung mit einer sich ergebenden Vorschubgeschwindigkeit. Bei einem weicheren Boden ergibt sich naturgemäß bei einer vorgegebenen Vorschubkraft eine höhere Vorschubgeschwindigkeit im Vergleich zu einem festeren Boden. Die Vorschubgeschwindigkeit kann auch als Eindring- oder Vortriebsgeschwindigkeit in den Boden bezeichnet werden.

Die genannten Eingangs- und Ausgangsgrößen sind lediglich bevorzugte Parameter. Diese können auch vertauscht werden. So kann durch die Steuereinheit etwa auch eine Drehzahl als Eingangsgröße vorgegeben sein, wobei dann als resultierende Ausgangsgröße ein sich einstellendes Drehmoment oder ein Leistungsabgriff an der Drehantriebseinheit erfasst wird.

Nach der Erfindung ist vorgesehen, dass die Steuer- und Auswerteeinheit eine Datenbank aufweist, in welcher bevorzugte Eingangsgrößen für bestimmte Bodenbearbeitungswerte hinterlegt werden. Die Datenbank kann bereits bei der Auslieferung eines Baugerätes vorgegeben sein oder im Betrieb von einer Zentrale aufgespielt oder mit neuen oder ergänzten Werten versehen und gepflegt werden. Weiterhin ist es nach einer Variante der Erfindung möglich, dass seitens des Gerätefahrers oder von der Steuer- und Auswerteeinheit selbst bevorzugte Datensätze, das heißt bevorzugte Eingangsgrößen gegebenenfalls mit Ausgangsgrößen für bestimmte Bodenbearbeitungswerte, abgespeichert werden, welche für eine jeweilige Baustelle oder für das jeweilige Gerät erstellt oder ermittelt worden sind. Die Datenbank kann so ein Expertensystem darstellen, wobei auch eine automatische Verbesserung und Änderung der hinterlegten Datensätze aufgrund einer vorzugsweise selbstlernenden Logik der Steuer- und Auswerteeinheit vorgesehen sein können.

Gemäß der Erfindung ist es vorgesehen, dass durch die Steuer- und Auswerteeinheit ein aktueller Bodenbearbeitungswert mit in der Datenbank hinterlegten Bodenbearbeitungswerten verglichen wird und dass abhängig von dem Vergleich eine aktuelle Eingangsgröße geändert oder eine Änderung einem Bohrgerätefahrer empfohlen wird. Erkennt beispielsweise die Steuer- und Auswerteeinheit durch einen Vergleich der Eingangsgröße, etwa des Drehmomentes, mit einer resultierenden Ausgangsgröße, also einer sich einstellenden Drehzahl des Bohrwerkzeuges oder des Fräsrades, dass eine Bodenschicht mit geänderter Festigkeit und damit mit einem anderen Bodenbearbeitungswert durchörtert wird, kann die Steuer- und Auswerteeinheit entsprechend dem aktuell ermittelten Bodenbearbeitungswert die Eingangsgrößen ändern. Wird dabei ein Datensatz mit einem gleichen oder ähnlichen Bodenbearbeitungswert in der Datenbank ermittelt, so kann die Steuer- oder Auswerteeinheit die Eingangsgröße entsprechend dem festgestellten Datensatz ändern, oder dem Gerätefahrer beispielsweise an einem Monitor anzeigen. In einem Automatikmodus kann die bisherige Eingangsgröße durch die geeignetere Eingangsgröße für den Bodenbearbeitungswert ersetzt werden. In diesem Fall würde also ein anliegendes Drehmoment abhängig von dem festgestellten Bodenbearbeitungswert nach Auswertung der Datenbank geändert werden.

Insbesondere beim Durchörtern eines Bodens mit verschiedenen Bodenschichten ist es nach einer Verfahrensvariante der Erfindung vorteilhaft, dass anhand der bei der Bodenbearbeitung über die Vortriebsstrecke ermittelten Bodenbearbeitungswerte ein Bodenprofil durch die Auswerte- und Steuereinheit ermittelt und gespeichert wird. Dabei kann entsprechend hinterlegten Daten in der Datenbank einem Bodenbearbeitungswert eine bestimmte Bodenart, etwa Lehm, Sand, Kies, Gestein etc. zugeordnet werden. Über eine vorzugsweise vorhandene Datenfernverbindung können diese Werte und damit auch ein Bodenprofil über die Steuer- und Auswerteeinheit von einer Zentrale aus abgefragt werden. Damit kann ein Baugerät nicht nur zum Bearbeiten des Bodens verwendet werden, sondern es kann auch als ein Sondierungs- oder Analysewerkzeug zum Erkunden eines Bodenprofils eingesetzt werden.

Gemäß einer weiteren Ausführungsform des erfindungsgemäßen Verfahrens ist es bevorzugt, dass durch die Steuer- und Auswerteeinheit für das Bodenprofil bevorzugte Eingangsgrößen über die Vortriebsstrecke ermittelt und als ein Datensatz in der Datenbank hinterlegt werden. So kann beispielsweise ein Musterdatensatz für eine Bohrung an einer Baustelle erstellt werden, wobei beispielsweise bis zu einer ersten Bohrtiefe ein erstes Drehmoment und eine erste Vorschubkraft, anschließend bis zu einer zweiten Bohrtiefe ein zweites Drehmoment mit einer zweiten Vorschubkraft und so weiter abgespeichert werden. Ein derartiger Datensatz für eine Bohrung oder einen Schlitz kann dann für eine weitere Bohrung an der gleichen Baustelle abgerufen werden. Dabei kann davon ausgegangen werden, dass an einer Baustelle sich ein Bodenprofil nicht oder kaum ändert, insbesondere wenn Bohrungen oder Schlitze nahe beieinander erstellt werden. Dies ist häufig beim Erzeugen von Pfahlwänden oder Schlitzwänden der Fall. Anhand der Daten der Musterbohrung oder des Musterschlitzes können so effektiv die weiteren Bohrungen oder Schlitze auch von weniger erfahrenen Geräteführern erstellt werden.

Gemäß einer Weiterbildung des erfindungsgemäßen Verfahrens ist vorgesehen, dass die Steuer- und Auswerteeinheit für ein Bodenprofil verschiedene Datensätze ermittelt und speichert, welche vorzugsweise hinsichtlich einem schnellen Vortrieb oder einer verschleißschonenden Drehzahl ermittelt und unterschieden werden. Dabei ist berücksichtigt, dass es bei der Bodenbearbeitung keine allgemeine optimale Parametereinstellung für die Eingangsgrößen gibt. Vielmehr hängen die bevorzugten Eingangsgrößen von bestimmten Gesichtspunkten oder Zielsetzungen bei der Bodenbearbeitung ab. Es kann etwa eine besonders schnelle Bodenbearbeitung, also ein schneller Vortrieb, erwünscht sein, so dass höhere Drehzahlen oder höhere Vorschubkräfte vorzusehen sind im Gegensatz zu einer möglichst verschleißarmen oder energiesparenden Bodenbearbeitung. Es können auch andere Zielsetzungen vorgegeben sein, etwa ein lärmschonendes Arbeiten. Für einen festgestellten Bodenbearbeitungswert können also unterschiedliche Datensätze für unterschiedliche Zielsetzungen abgespeichert werden, welche etwa unter effizientem Vortrieb, besonders verschleißarm, energiesparend oder lärmemissionsarm kategorisiert sind.

Grundsätzlich ist das erfindungsgemäße Verfahren bei den verschiedenen Bodenbearbeitungsvarianten einsetzbar. Eine besonders bevorzugte Verfahrensvariante besteht darin, dass als Bodenbearbeitung ein Bohren mit einem Bohrwerkzeug durchgeführt wird. Das Bohren kann dabei ein kontinuierliches Bohren, etwa mit einer Endlosschnecke, oder ein diskontinuierliches Bohren, etwa mit einem Bohreimer oder einer einfachen Bohrschnecke sein. Das erfindungsgemäße Verfahren ist auch beim Doppelkopfbohren einsetzbar, bei welchem mindestens zwei Drehantriebseinheiten vorgesehen sind. Dabei kann eine erste Drehantriebseinheit für ein innenliegendes Bohrwerkzeug vorgesehen sein, während eine weitere Drehantriebseinheit für ein außenliegendes Bohrrohr angeordnet ist. Bei einem Bohren in den Boden ist auch ein Gesteinsbohren mit umfasst, welches etwa bei einem Anker- oder HDI-Bohren in eine etwa vertikale Wand oder sogar am Deckenbereich in einem Tunnel durchgeführt werden kann.

Eine weitere bevorzugte Verfahrensvariante kann darin gesehen werden, dass als Bodenbearbeitung ein Fräsen mit einer Schlitzwandfräse durchgeführt wird. Eine Schlitzwandfräse weist mindestens ein Paar, vorzugsweise zwei Paare, von drehend angetriebenen Fräsrädern auf. Das Fräsen eines Frässchlitzes kann dabei in einem Einphasen-, Zweiphasen- oder einem CSM®-Verfahren durchgeführt werden, bei welchem in-situ in dem Frässchlitz durch die Fräse eine Bodenmörtelmischung hergestellt wird. Es können ein oder mehrere Fräsradantriebe vorgesehen sein.

Beim Bohren oder Fräsen kann bei der erfindungsgemäßen Steuer- und Auswerteeinheit auch eine Zuführung von Bindemittel-, Spül- und/oder Stützsuspension mit berücksichtigt sein. Insbesondere bei einem CSM®-Fräsverfahren kann bei einer Änderung der Drehzahl und der Vortriebsgeschwindigkeit eine Anpassung der Zuführung von Stütz- und Bindemittelsuspension zweckmäßig sein.

Das erfindungsgemäße Baugerät zur Bodenbearbeitung ist dadurch gekennzeichnet, dass eine Steuer- und Auswerteeinheit vorgesehen ist, welche ausgebildet ist, bei der Bodenbearbeitung mindestens eine Eingangsgröße der Drehantriebseinheit und/oder der Vorschubeinheit zu erfassen und zu speichern, mindestens eine resultierende Ausgangsgröße an dem Bodenbearbeitungswerkzeug zu erfassen und zu speichern und die mindestens eine Eingangsgröße in Bezug zu setzen mit der resultierenden Ausgangsgröße, wobei ein Bodenbearbeitungsgerät ermittelbar und abspeicherbar ist.

Mit dem erfindungsgemäßen Baugerät kann insbesondere das zuvor beschriebene Verfahren zur Bodenbearbeitung durchgeführt werden. Es können dabei die zuvor beschriebenen Vorteile erzielt werden.

Es können die verschiedensten Baugeräte zur Bodenbearbeitung und insbesondere zum Bodenabtrag eingesetzt werden. Ein besonders bevorzugtes Baugerät nach der Erfindung ist es, dass dieses ein Bohrgerät ist, bei welchem ein Bohrwerkzeug mittels der mindestens einen Drehantriebseinheit drehend angetrieben ist. Das Bohrwerkzeug kann dabei ein Bohreimer oder eine Bohrschnecke sein, welche vorzugsweise vertikal entlang eines Mastes oder eines Mäklers verfahrbar sind. Das Bohrgerät kann auch eine im Raum mehrachsig verstellbare Bohrlafette aufweisen, etwa wie es beim Ankerbohren oder beim HDI-Bohren zur Anwendung kommt. Grundsätzlich sind alle Bohrgeräte anwendbar, etwa zum Doppelkopfbohren oder Bohrgeräte mit Verrohrungsmaschine, bei welcher Bohrrohre in den Boden einbringbar sind.

Gemäß einer anderen bevorzugten Ausführungsform der Erfindung ist es vorgesehen, dass dieses eine Schlitzwandfräse ist, bei welcher Fräsräder mittels der mindestens einen Drehantriebseinheit angetrieben sind. Die Schlitzwandfräse weist dabei ein oder mehrere Fräsradpaare am unteren Ende eines Fräsrahmens auf. Der Fräsrahmen kann an einem Seil aufgehängt und über entsprechende Führungsplatten am Fräsrahmen im Frässchlitz geführt sein. Alternativ kann die Schlitzwandfräse auch an einer Führungsstange geführt und bewegbar sein.

## Patentansprüche

1. Verfahren zur Bodenbearbeitung mit einem Baugerät, welches mindestens eine Drehantriebseinheit zum drehenden Antreiben eines Bodenbearbeitungswerkzeugs und mindestens eine Vorschubeinheit aufweist, mit welcher das Bodenbearbeitungswerkzeug in den Boden eingebracht wird,
wobei eine Steuer- und Auswerteeinheit vorgesehen ist, mit welcher
- bei der Bodenbearbeitung mindestens eine Eingangsgröße der Drehantriebseinheit und/oder der Vorschubeinheit erfasst und gespeichert wird,
- mindestens eine resultierende Ausgangsgröße an dem Bodenbearbeitungswerkzeug erfasst und gespeichert wird und
- die mindestens eine Eingangsgröße in Bezug gesetzt wird mit der resultierenden Ausgangsgröße, wobei ein Bodenbearbeitungswert ermittelt und abgespeichert wird.,
**dadurch gekennzeichnet,**
**dass** die Steuer- und Auswerteeinheit eine Datenbank aufweist, in welcher bevorzugte Eingangsgrößen für bestimmte Bodenbearbeitungswerte hinterlegt werden,
**dass** durch die Steuer- und Auswerteeinheit ein aktueller Bodenbearbeitungswert mit in der Datenbank hinterlegten Bodenbearbeitungswerten verglichen wird und dass abhängig von dem Vergleich eine aktuelle Eingangsgröße geändert oder eine Änderung einem Gerätefahrer empfohlen wird.

2. Verfahren nach Anspruch 1,
**dadurch gekennzeichnet,**
**dass** die mindestens eine Eingangsgröße und/oder die mindestens eine Ausgangsgröße über die Zeit und/oder die Vortriebsstrecke erfasst und gespeichert werden.

3. Verfahren nach Anspruch 1 oder 2,
**dadurch gekennzeichnet,**
**dass** als Eingangsgröße ein Drehmoment der Drehantriebseinheit, eine Vorschubkraft der Vorschubeinheit und/oder ein Druck oder ein Volumen in einem hydraulischen System zum Antreiben der Drehantriebseinheit und/oder der Vorschubeinheit ausgewählt wird.

4. Verfahren nach einem der Ansprüche 1 bis 3,
**dadurch gekennzeichnet,**
**dass** als Ausgangsgröße eine Drehzahl und/oder eine Vorschubgeschwindigkeit des Bodenbearbeitungswerkzeugs ausgewählt wird.

5. Verfahren nach einem der Ansprüche 1 bis 4,
dadurch g**ekennzeichnet,**
dass anhand der bei der Bodenbearbeitung über die Vortriebsstrecke ermittelten Bodenbearbeitungswerte ein Bodenprofil durch die Auswerte- und Steuereinheit ermittelt und gespeichert wird.

6. Verfahren nach Anspruch 5,
**dadurch gekennzeichnet,**
**dass** durch die Steuer- und Auswerteeinheit für das Bodenprofil bevorzugte Eingangsgrößen über die Vortriebsstrecke ermittelt und als ein Datensatz in der Datenbank hinterlegt werden.

7. Verfahren nach Anspruch 5 oder 6,
**dadurch gekennzeichnet,**
**dass** die Steuer- und Auswerteeinheit für das Bodenprofil verschiedene Datensätze ermittelt und gespeichert werden, welche vorzugsweise hinsichtlich einem schnellen Vortrieb oder einer verschleißschonenden Drehzahl ermittelt und unterschieden werden.

8. Verfahren nach einem der Ansprüche 1 bis 7,
**dadurch gekennzeichnet,**
**dass** als Bodenbearbeitung ein Bohren mit einem Bohrwerkzeug durchgeführt wird.

9. Verfahren nach einem der Ansprüche 1 bis 7,
**dadurch gekennzeichnet,**
**dass** als Bodenbearbeitung ein Fräsen mit einer Schlitzwandfräse durchgeführt wird.

10. Baugerät zur Bodenbearbeitung nach einem Verfahren nach einem der Ansprüche 1 bis 9, mit einer Drehantriebseinheit zum drehenden Antreiben eines Bodenbearbeitungswerkzeuges und einer Vorschubeinheit, mit welcher das Bodenbearbeitungswerkzeug in einer Vortriebsrichtung in den Boden einbringbar ist, und mit einer Steuer- und Auswerteeinheit,
wobei die Steuer- und Auswerteeinheit zum Ermitteln eines Bodenbearbeitungswerts ausgebildet ist, wobei
- bei der Bodenbearbeitung mindestens eine Eingangsgröße der Drehantriebseinheit und/oder der Vorschubeinheit erfasst und gespeichert wird,
- mindestens eine resultierende Ausgangsgröße an dem Bodenbearbeitungswerkzeug erfasst und gespeichert wird, und
- die mindestens eine Eingangsgröße in Bezug gesetzt wird mit der resultierenden Ausgangsgröße, wobei der Bodenbearbeitungswert ermittelt und abgespeichert wird,
**dadurch gekennzeichnet,**
**dass** die Steuer- und Auswerteeinheit eine Datenbank aufweist, in welcher bevorzugte Eingangsgrößen für bestimmte Bodenbearbeitungswerte hinterlegt sind, dass die Steuer- und Auswerteeinheit ausgebildet ist, einen aktuellen Bodenbearbeitungswert mit in der Datenbank hinterlegten Bodenbearbeitungswerten zu vergleichen und abhängig von dem Vergleich eine aktuelle Eingangsgröße zu ändern oder eine Änderung einem Gerätefahrer zu empfehlen.

11. Baugerät nach Anspruch 10,
**dadurch gekennzeichnet,**
**dass** dieses ein Bohrgerät ist, bei welchem ein Bohrwerkzeug mittels der mindestens einen Drehantriebseinheit drehend angetrieben ist.

12. Baugerät nach Anspruch 10,
**dadurch gekennzeichnet,**
**dass** dieses eine Schlitzwandfräse ist, bei welcher Fräsräder mittels der mindestens einen Drehantriebseinheit angetrieben sind.

## Claims

1. Method for working the soil with a construction machine, which comprises at least one rotating drive unit for rotationally driving a tool for working the soil and at least one feed unit, with which the tool for working the soil is placed into the ground,
wherein a control and analysis unit is provided with which
- at least one input variable of the rotating drive unit and/or the feed unit are read and saved when working the soil,
- at least one resulting output parameter is read and saved at the tool for working the soil, and
- the at least one input variable is compared to the resulting output parameter, whereby a soil working value is read and saved,
**characterized in that**
the control and analysis unit comprises a database, in which preferred input variables are deposited for specific soil working values,
that by means of the control and analysis unit a current soil working value is compared with the soil working values saved in the database, and
that depending on such comparison a current input variable is changed or a change is recommended to a machine operator.

2. Method according to claim 1,
**characterized in that**
the at least one input variable and/or the at least one output parameter are read and saved over time and/or the length of the advancing section.

3. Method according to claim 1 or 2,
**characterized in that**
a torque of the rotating drive unit, a feed force of the feed unit and/or a pressure or volume in a hydraulic system is selected as input variable for driving the rotating drive unit and/or the feed unit.

4. Method according to one of the claims 1 to 3,
**characterized in that**
a revolution speed and/or a feed rate of the soil working tool is/are selected as output parameter.

5. Method according to one of the claims 1 to 4,
**characterized in that**
a ground profile is determined and saved based on the soil working values determined through the advancing section when working the soil.

6. Method according to claim 5,
**characterized in that**
input variables that are preferred for the ground profile are determined by the control and analysis unit via the advancing section and are deposited as dataset in the database.

7. Method according to claim 5 or 6,
**characterized in that**
the control and analysis unit determines and saves different datasets for the ground profile, which are preferably determined and differentiated with respect to a quick propulsion or a torque causing only little wear.

8. Method according to one of the claims 1 to 7,
**characterized in that**
the soil is worked by drilling with a drilling tool.

9. Method according to one of the claims 1 to 7,
that the soil is worked by milling with a diaphragm wall cutter.

10. Construction machine for working the soil, using a method according to any of the claims 1 to 9, with a rotating drive unit for rotationally driving a tool for working the soil and a feed unit, with which the tool for working the soil in a feed unit is placeable into the ground, and with a control and analysis unit,
wherein the control and analysis unit designed to determine soil working value, wherein
- at least one input variable of the rotating drive unit and/or the feed unit is read and saved when working the soil,
- at least one resulting output parameter at the tool for working the soil is read and save, and
- the at least one input variable is compared to the resulting output parameter, whereby the soil working value is read and stored,
**characterized in that**
the control and analysis unit comprises a database, in which preferred input variables are deposited for specific soil working values,
that the control and analysis unit is designed to compare a current soil working value with the soil working values saved in the database, and depending on such comparison to change a current input variable or to recommend a change to a machine operator.

11. Construction machine according to claim 10,
**characterized in that**
said construction machine is a drilling rig in which a drilling tool is rotatably driven by means of the at least one rotating drive unit.

12. Construction machine according to claim 10,
**characterized in that**
said construction machine is a diaphragm wall cutter, in which the cutter wheels are driven by means of the at least one rotating drive unit.

## Revendications

1. Procédé de traitement de sol avec un engin de construction, lequel présente au moins une unité d'entraînement en rotation pour entraîner en rotation un outil de traitement de sol et au moins une unité d'avancement, avec laquelle l'outil de traitement de sol est introduit dans le sol,
dans lequel est prévue une unité de commande et d'évaluation, avec laquelle
- au moins une grandeur d'entrée de l'unité d'entraînement en rotation et/ou de l'unité d'avancement est détectée lors du traitement de sol et est mémorisée,
- au moins une grandeur de sortie en résultant est détectée sur l'outil de traitement de sol et est mémorisée, et
- l'au moins une grandeur d'entrée est mise en lien avec la grandeur de sortie en résultant, dans lequel une valeur de traitement de sol est déterminée et sauvegardée,
**caractérisé en ce que**
l'unité de commande et d'évaluation présente une base de données, dans laquelle des grandeurs d'entrée préférées sont enregistrées pour des valeurs de traitement de sol définies,
**en ce qu'**une valeur de traitement de sol instantanée est comparée à des valeurs de traitement de sol enregistrées dans la base de données par l'unité de commande et d'évaluation et
qu'en fonction de la comparaison, une grandeur d'entrée instantanée est modifiée ou une modification est recommandée à un conducteur d'engin.

2. Procédé selon la revendication 1,
**caractérisé en ce que**
l'au moins une grandeur d'entrée et/ou l'au moins une grandeur de sortie sont détectées dans le temps et/ou sur le parcours de propulsion et sont mémorisées.

3. Procédé selon la revendication 1 ou 2,
**caractérisé en ce que**
un couple de rotation de l'unité d'entraînement en rotation, une force d'avancement de l'unité d'avancement et/ou une pression ou un volume dans un système hydraulique pour entraîner l'unité d'entraînement en rotation et/ou l'unité d'avancement sont sélectionnés en tant que grandeurs d'entrée.

4. Procédé selon l'une quelconque des revendications 1 à 3,
**caractérisé en ce que**
une vitesse de rotation et/ou une vitesse d'avancement de l'outil de traitement de sol sont sélectionnées en tant que grandeurs de sortie.

5. Procédé selon l'une quelconque des revendications 1 à 4,
**caractérisé en ce que**
un profil de sol est déterminé par l'unité d'évaluation et de commande à l'aide des valeurs de traitement de sol déterminées lors du traitement de sol sur le parcours de propulsion et est mémorisé.

6. Procédé selon la revendication 5,
**caractérisé en ce que**
des grandeurs d'entrée préférées sont déterminées sur le parcours de propulsion par l'unité de commande et d'évaluation pour le profil de sol et sont enregistrées en tant qu'un jeu de données dans la base de données.

7. Procédé selon la revendication 5 ou 6,
**caractérisé en ce que**
différents jeux de données sont déterminés par l'unité de commande et d'évaluation pour le profil de sol et sont mémorisés, lesquels sont déterminés et sont différenciés de préférence eu égard à une propulsion rapide ou à une vitesse de rotation douce en termes d'usure.

8. Procédé selon l'une quelconque des revendications 1 à 7,
**caractérisé en ce que**
un forage avec un outil de forage est mis en œuvre en tant que traitement de sol.

9. Procédé selon l'une quelconque des revendications 1 à 7,
**caractérisé en ce que**
un fraisage avec une fraise de rideau souterrain est mis en œuvre en tant que traitement de sol.

10. Engin de construction pour le traitement de sol selon un procédé selon l'une quelconque des revendications 1 à 9, avec une unité d'entraînement en rotation pour entraîner en rotation un outil de traitement de sol et une unité d'avancement, avec laquelle l'outil de traitement de sol peut être introduit dans le sol dans une direction d'avancement, et avec une unité de commande et d'évaluation,
dans lequel l'unité de commande et d'évaluation est réalisée pour déterminer une valeur de traitement de sol, dans lequel
- au moins une grandeur d'entrée de l'unité d'entraînement en rotation et/ou de l'unité d'avancement est détectée lors du traitement de sol et est mémorisée,
- au moins une grandeur de sortie en résultant est détectée sur l'outil de traitement de sol et est mémorisée, et
- l'au moins une grandeur d'entrée est mise en lien avec la grandeur de sortie en résultant, dans lequel la valeur de traitement de sol est déterminée et sauvegardée,
**caractérisé en ce que**
l'unité de commande et d'évaluation présente une base de données, dans laquelle des grandeurs d'entrée préférées sont enregistrées pour des valeurs de traitement de sol définies,
**en ce que** l'unité de commande et d'évaluation est réalisée pour comparer une valeur de traitement de sol instantanée à des valeurs de traitement de sol enregistrées dans la base de données et pour, en fonction de la comparaison, modifier une grandeur d'entrée instantanée ou recommander une modification à un conducteur d'engin.

11. Engin de construction selon la revendication 10,
**caractérisé en ce que**
celui-ci est un engin de forage, pour lequel un outil de forage est entraîné en rotation au moyen de l'au moins une unité d'entraînement en rotation.

12. Engin de construction selon la revendication 10,
**caractérisé en ce que**
celui-ci est une fraise de rideau souterrain, pour laquelle des roues de fraise sont entraînées au moyen de l'au moins une unité d'entraînement en rotation.
